# EUROPÄISCHE PATENTSCHRIFT

(11) **EP 1 149 605 B1**
(45) Veröffentlichungstag und Bekanntmachung des Hinweises auf die Patenterteilung: **01.03.2006**
(21) Anmeldenummer: 01250098.9
(22) Anmeldetag: 20.03.2001
(51) Int. Cl.: A62B 23/02

(54) **Verfahren zur Herstellung eines Atemschutzfilters und Form mit verpresster Mischung**
Proces for producing a breathing protection filter and mould comprising a pressed mixture
Procédé pour la production d'un filtre de protection respiratoire et moule comprenant un mélange pressé

(30) Priorität: 27.04.2000 DE 10021582
(43) Veröffentlichungstag der Anmeldung: 31.10.2001
(73) Patentinhaber: MSA Auer GmbH, 12059 Berlin (DE)
(72) Erfinder: Becker, Frank, 13469 Berlin (DE); Kurth, Martin, 12359 Berlin (DE); Krügerke, Thomas, Dr., 12099 Berlin (DE)
(74) Vertreter: Wablat, Wolfgang

(56) Entgegenhaltungen:
- DE-A- 1 759 460
- DE-A- 19 714 350
- US-A- 4 714 486

## Beschreibung

Die Erfindung betrifft einen Atemfilter aus matrixgebundenem Filtermaterial, insbesondere Aktivkohle.

Derartige Filter sind bekannt. So wird in der US-PS 5,078,132 die Herstellung eines Atemfilters beschrieben, bei dem das Filtergranulat durch Polymere gebunden wird. Dies erfolgt beim Pressen zylinderförmiger und schalenförmiger Formkörper. Die Formkörper werden dann in eine Maske als Filter eingebaut und sind starr mit dieser verbunden.

Aus der DE 197 14 350 A1 ist ein polymergebundenes körniges ad-, ab-, chemisorptiv oder katalytisch wirkendes Material und ein Verfahren zur Herstellung von Formkörpern daraus bekannt. Dabei wird ein schmelzbares Polyethylen in einem geeigneten Mischgefäß mit einem Oligokondensat intensiv benetzt, das feinkörnige, ad-, ab-, chemisorptiv oder katalytisch wirkende Material zugegeben, die Mischung intensiv gemischt, die Mischung über ein geeignetes Transportsystem einer Verarbeitungsmaschine zugeführt und die Mischung bei Temperaturen von 90° bis 180° C, vorzugsweise 100° bis 140° C, und Drücken von 0,0125 bis 0,25 bar/cm², vorzugsweise 0,0225 bis 0,0625 bar/cm², in einer Form zu einem Formkörper verpresst, der Formkörper in der Form gekühlt und anschließend entformt.

Die Verwendung derartiger Formkörper als Filter für Atemschutzmasken weist insofern einen Nachteil auf, als dass das gasdichte Einpassen der Formkörper in Einsätze von Atemschutzmasken oder Hauben technologisch aufwendig ist. Hinzu kommt, dass die Formkörper gerade im Randbereich eine eingeschränkte mechanische Stabilität aufweisen.

Aufgabe der Erfindung ist es, matrixgebundenes Filtermaterial, wie matrixgebundene Aktivkohle, kostengünstig und zuverlässig für die Nutzung in Atemfiltergeräten, insbesondere Atemmasken und -hauben, aufzubereiten. Gelöst wird diese Aufgabe mit den kennzeichnenden Merkmalen des Verfahrensanspruchs 1 und des Vorrichtungsanspruches 2, vorteilhafte Ausgestaltungen sind Gegenstand der Unteransprüche.

Das erfindungsgemäße Verfahren zur Herstellung eines Atemschutzfilters, bei dem-ein körniges ad-, ab-, chemisorptiv oder katalytisch wirkendes Material, insbesondere Aktivkohle, mit einem schmelzbaren Polymere vermischt und die Mischung unter Druck erhitzt und dabei zu einem Formkörper verpresst wird, sieht vor, dass die Mischung in einem Anschlussteil für einen Atemanschluss oder für ein Gebläsefiltergerät oder in einem Anschlussteil für einen Adapter für einen Atemanschluss oder für ein Gebläsefiltergerät unter Druck erhitzt und dabei mit diesem form- und/oder kraftschlüssig verpresst wird und die Verbindung zwischen Anschlussteil und verpresster Mischung gasdicht ist. Entsprechend besteht bei der erfindungsgemäßen Form mit verpresster Mischung die Form aus einem Anschlussteil für einen Atemanschluss, ein Gebläsefiltergerät oder einen Adapter für diese.

Das Anschlussteil ist vorzugsweise ringförmig ausgebildet und weist an der Innenfläche eine vollständig oder teilweise umlaufende Nut oder Feder auf, in die der verpresste Formkörper eingreift oder bei einer Feder diese teilweise umschließt. Möglich sind auch ovale, rechteckige oder andere Geometrien.

Am äußeren Umfang weist das das Anschlussteil Verbindungselemente für einen gasdichten lösbaren Anschluss an einen Atemanschluss oder an ein Gebläsefiltergerät oder zum gasdichten Anschluss an einen Adapter zum Anschluss an einen Atemanschluss oder an ein Gebläsefiltergerät auf. Dabei kann auch der Anschluss für einen Adapter lösbar ausgeführt sein. Das Anschlussteil besteht bevorzugt aus einem Polymer mit einem höheren Schmelzpunkt als das Polymer des Formkörpers, oder aus Pappe oder aus Metall.

Ein Ausführungsbeispiel der Erfindung ist in der Zeichnung dargestellt. Die FIG. zeigt, dass die Form für den Atemschutzfilter aus einem Anschlussteil 1 besteht, in das die Mischung aus einem körnigen ad-, ab-, chemisorptiv oder katalytisch wirkenden Material, insbesondere Aktivkohle, und einem schmelzbaren Polymer unter Druck erhitzt und dabei zu einem Formkörper 2 verpresst wurde. Zwischen dem Anschlussteil 1 und dem verpressten Formkörper 2 besteht eine form- und/oder kraftschlüssige und gasdichte Verbindung.

Das Anschlussteil 1, hier ringförmig ausgebildet, weist an der Innenfläche eine umlaufende Feder 5 auf, die vom Formkörper 2 teilweise umschlossen wird. Das schafft eine hohe Sabilität der Verbindung Anschlussteil 1 / Formkörper 2.

Das Anschlussteil 1 besitzt am äußeren Umfang Verbindungselemente 3 für einen gasdichten lösbaren Anschluss an einen Adapter 4 zum Anschluss an einen Atemanschluss oder ein Gebläsefiltergerät. In der Darstellung ist diese als Rastverbindung ausgebildet. Möglich ist auch eine andere herkömmliche Verbindung, wie Gewinde, Bajonettverschluss etc.

Anstelle des Anschlusses an einen Adapter 4 ist auch der direkte lösbare gasdichte Anschluss an einen Atemanschluss oder an ein Gebläsefiltergerät vorgesehen.

Das Anschlussteil 1 erfüllt somit drei Funktionen: Es ist Halterung für die matrixgebundene Aktivkohle, es dient der Luftführung der zu filternden Luft durch die matrixgebundene Aktivkohle und gewährleistet einen lösbaren gasdichten Anschluss an einen Atemanschluss oder an ein Gebläsefiltergerät oder einen Adapter 4. Die Lösbarkeit gewährleistet dabei die sichere und einfache Austauschbarkeit der Atemfilter.

## Patentansprüche

1. Verfahren zur Herstellung eines Atemschutzfilters, bei dem ein körniges ad-, ab-, chemisorptiv oder katalytisch wirkendes Material, insbesondere Aktivkohle, mit einem schmelzbaren Polymer vermischt und die Mischung unter Druck erhitzt und dabei zu einem Formkörper verpresst wird, **dadurch gekennzeichnet, dass**
die Mischung in einem Anschlussteil für einen Atemanschluss oder für ein Gebläsefiltergerät oder in einem Anschlussteil für einen Adapter für einen Atemanschluss oder für ein Gebläsefiltergerät unter Druck erhitzt und dabei mit diesem form- und/oder kraftschlüssig verpresst wird und die Verbindung zwischen Anschlussteil und verpresster Mischung gasdicht ist.

2. Form mit verpresster Mischung, herstellbar nach dem Verfahren nach Anspruch 1, bei dem eine Mischung aus einem körnigen ad-, ab-, chemisorptiv oder katalytisch wirkenden Material, insbesondere Aktivkohle, und einem schmelzbaren Polymer unter Druck in der Form erhitzt und dabei zu einem Formkörper verpresst wird, **dadurch gekennzeichnet, dass**
die Form ein Anschlussteil für einen Atemanschluss oder ein Gebläsefiltergerät oder ein Anschlussteil (1) für einen Adapter für einen Atemanschluss oder für ein Gebläsefiltergerät ist und
das Anschlussteil (1) an der Innenfläche eine vollständig oder teilweise umlaufende Nut oder Feder (5) aufweist, in die der verpresste Formkörper (2) eingreift oder bei einer Feder (5) diese teilweise umschließt, so dass zwischen dem Anschlussteil (1) und dem verpressten Formkörper (2) eine form- und/oder kraftschlüssige und gasdichte Verbindung besteht.

3. Form mit verpresster Mischung nach Anspruch 2, **dadurch gekennzeichnet, dass**
das Anschlussteil (1) am äußeren Umfang Verbindungselemente (3) für einen gasdichten lösbaren Anschluss an einen Atemanschluss oder ein Gebläsefiltergerät oder zum gasdichten Anschluss an einen Adapter (4) zum Anschluss an einen Atemanschluss oder ein Gebläsefiltergerät aufweist.

4. Form mit verpresster Mischung nach Anspruch 4, **dadurch gekennzeichnet, dass**
der Anschluss für einen Adapter (4) lösbar ausgeführt ist.

5. Form mit verpresster Mischung nach Anspruch 4, **dadurch gekennzeichnet, dass**
die Verbindungselemente (3) für die Herstellung einer Rastverbindung oder als Gewinde ausgebildet sind.

6. Form mit verpresster Mischung nach Anspruch 2, **dadurch gekennzeichnet, dass**
das Anschlussteil (1) aus einem Polymer mit einem höheren Schmelzpunkt als das Polymer des Formkörpers (2) besteht, oder aus Pappe oder aus Metall.

## Claims

1. A method for producing a respiratory filter in which a granular adsorbently, absorbently, chemisorptively or catalytically acting material, particularly activated carbon, is intermixed with a meltable polymer and the mixture is heated under pressure and at the same time pressed into a moulded piece, **characterised in that**
said mixture is heated under pressure in a connecting part for a respirator or fan filter unit or connecting part of an adapter for connecting a respirator or fan filter unit and is thereby positively or non-positively pressed into it, and that the connection between said connecting part and the compacted mixture is gastight.

2. Mould with mixture pressed therein, producible in accordance with the procedure according to claim 1, in which a mixture of granular adsorbently, absorbently, chemisorptively, or catalytically acting Material, particularly activated carbon, with a meltable Polymer is heated under pressure in the mould and is at the same time pressed into a moulded piece, **characterised in that**
said mould is a connecting part for a respirator or fan filter unit or a connecting part (1) of an adapter for connecting a respirator or fan filter unit and the connecting part (1) comprises on its inner surface a complete or partial circumferential groove or tongue (5), which the compacted moulded piece (2) engages in or in the case of a tongue partially encloses, arranged in such a way as that there is a positive and/or non-positive gastight connection between said connecting part (1) and the compacted moulded piece (2).

3. Mould with mixture pressed therein according to claim 2, **characterised in that**
the connecting part (1) comprises fasteners (3) on its periphery for a detachable gastight connection to a respirator or fan filter unit, or for a gastight connection to an adapter (4) for a connection to a respirator or fan filter unit.

4. Mould with mixture pressed therein according to claim 3, **characterized in that**
the connection to an adapter (4) is detachable.

5. Mould with mixture pressed therein according to claim 3, **characterized in that**
the fasteners (3) are designed for a snap-in or threaded connection.

6. Mould with mixture pressed therein, according to claim 2, **characterized in that**
the connecting part (1) is made of a polymer with a higher melting point than the polymer of the moulded piece (2), or of cardboard or metal.

## Revendications

1. Procédé de fabrication d'un filtre respiratoire dans lequel un matériau granuleux à effet par adsorption, par absorption, par chimisorption ou catalytique, en particulier du charbon actif, est mélangé à un polymère fusible, et le mélange est chauffé sous pression et pressé en un corps moulé, **caractérisé en ce que**
le mélange est chauffé sous pression dans une pièce de raccordement pour un raccordement respiratoire ou pour un appareil à soufflante à filtre ou dans une pièce de raccordement pour un adaptateur pour un raccordement respiratoire ou pour un appareil à soufflante à filtre, et il est pressé avec celui-ci par coopération de formes et/ou de forces, et la liaison entre la pièce de raccordement et le mélange pressé est étanche aux gaz.

2. Moule avec mélange pressé, qui peut être fabriqué selon le procédé de la revendication 1, dans lequel un matériau granuleux à effet par adsorption, par absorption, par chimisorption ou catalytique, en particulier du charbon actif, est mélangé à un polymère fusible, et le mélange est chauffé sous pression et pressé dans le moule, **caractérisé en ce que**
le moule est une pièce de raccordement pour un raccordement respiratoire ou un appareil à soufflante à filtre ou une pièce de raccordement (1) pour un adaptateur pour un raccordement respiratoire ou pour un appareil à soufflante à filtre et **en ce que** la pièce de raccordement (1) présente sur la face intérieure une rainure ou languette (5) entièrement ou partiellement périphérique dans laquelle s'engage le corps moulé (2) pressé ou, dans le cas d'une languette (5), qui est entourée partiellement par celui-ci, de telle sorte qu'on obtient entre la pièce de raccordement (1) et le corps moulé (2) pressé une liaison par coopération de formes et/ou de forces et étanche aux gaz.

3. Moule avec mélange pressé selon la revendication 2, **caractérisé en ce que**
la pièce de raccordement (1) présente sur la périphérie extérieure des éléments de liaison (3) pour un raccordement étanche aux gaz amovible avec un raccordement respiratoire ou un appareil à soufflante à filtre ou pour le raccordement étanche aux gaz à un adaptateur (4) pour le raccordement à un raccordement respiratoire ou à un appareil à soufflante à filtre.

4. Moule avec mélange pressé selon la revendication 3, **caractérisé en ce que**
le raccordement pour un adaptateur (4) est réalisé détachable.

5. Moule avec mélange pressé selon la revendication 3, **caractérisé en ce que**
les éléments de liaison (3) sont réalisés pour l'établissement d'une liaison par enclenchement ou sous forme de filetage.

6. Moule avec mélange pressé selon la revendication 2, **caractérisé en ce que**
la pièce de raccordement (1) est en un polymère possédant un point de fusion plus élevé que le polymère du corps moulé (2) ou en carton ou en métal.
